# DEMANDE DE BREVET EUROPEEN

(11) **EP 2 422 660 A1**
(43) Date de publication de la demande: **29.02.2012**
(21) Numéro de dépôt: 10290460.4
(22) Date de dépôt: 26.08.2010
(51) Int. Cl.: A47G 33/12

(54) **Dispositif permettant de maintenir un sapin de noël debout sur une boûche en bois socle et pouvoir régler sa verticalité**

(71) Demandeur: Cochet, Alain, 77166 Grisy Suisnes (FR)
(72) Inventeur: Cochet, Alain, 77166 Grisy Suisnes (FR)

(57) **Abrégé**

Dispositif permettant de maintenir un Sapin de Noël droit, debout, sur une bûche en bois socle et pouvoir régler sa verticalité, caractérisé en ce qu'il comporte une tige métallique (4) reliant le tronc du sapin (3) à sa bûche en bois socle (2).

## Description

La présente invention concerne un dispositif simple à la portée de toute personne non physique ni manuelle efficace permettant de maintenir un sapin de noël droit, debout de toute taille brut de sciage sur une bûche en bois coupé par moitié dans le sens de l'épaisseur, afin de pourvoir régler sa verticalité et ce pour un prix de revient modique.

Dans ce qui suit on fera expressément et uniquement référence à une application du pied support de l'invention, en vue du soutien d'un arbre de noël. On comprendra que l'invention n'est pas limitée à cette application.

Dans le procédé le plus employé aujourd'hui, il était courant de percer la bûche socle d'un trou et ensuite d'affuter le tronc du sapin en pointe de façon à ce qu'il puisse entrer dans la bûche. Ceci avait pour inconvénient un gros travail de perçage de la bûche socle (diamètre du trou très important et affaiblissement de la bûche) obligeant à enlever les branches du bas du sapin (plus de travail, perte de hauteur et d'esthétique) pour libérer le tronc, afin de l'affuter au diamètre du trou de la bûche avec obligation d'assurer la fixation à l'aide d'un clou. Mais le principal inconvénient est que l'on ne pouvait que difficilement redresser le sapin verticalement une fois introduit dans le trou en cas de mauvais perçage ou épointage.

Dans une autre solution, réservée aux petits sapins, un clou ou vis était introduit par battage ou vissage à travers un croisillon ou rondelle en bois, et planté dans le tronc sans perçage. La longueur standard du clou ou vis empêchant une épaisseur importante du socle, maintenait mal le clou. L'impossibilité d'introduire ce même clou ou vis d'une section convenant au poids et à la hauteur du sapin pour cause de manque de force de battage de vissage ou d'éclatement du bois par effet de coin, obligeait à couper le tronc absolument horizontalement, de façon à ce que le pied et le socle soient bien appliqué solidairement l'un contre l'autre. Mais si l'on désirait redresser le sapin, le pied et le socle se désolidarisaient provoquant un flottement entre les deux parties que le clou ou la vis n'était pas assez rigide pour abolir, comme le manque d'épaisseur du support.

Dans un autre style un clou à double pointe, réservé aussi aux petits sapins, très difficile à enfoncer par battage en raison d'une pointe de chaque côté, munie d'une rondelle intermédiaire fixe, était introduit dans une rondelle en bois socle préalablement percée, et enfoncé par battage sans perçage dans le pied du sapin. Même problème que pour le système précédent, si l'on voulait avoir une résistance appropriée du clou par rapport au poids et grandeur du sapin, il fallait que ce même clou soit d'un diamètre important ce qui favorisait l'éclatement du tronc du sapin par effet de coin, ainsi que celui de la rondelle en bois support affaiblie par sa coupe en travers du fil du bois, lors de son introduction par battage dans le pied du sapin. Donc dans l'obligation de réduire le diamètre du clou vis ou goujon, on était toujours poussé à solidariser l'ensemble sapin ― support ce qui ne permettait plus de régler la verticalité.

Le dispositif selon l'invention permet de remédier à tous ces inconvénients. Il propose de percer verticalement le tronc du sapin de noël (3), ainsi que la bûche en bois socle (2) pourvu d'une épaisseur suffisamment importante, à une profondeur voulue, d'y introduire par glissage ajusté, venant dans le fond des perçages, réglant la distance d'introduction pour 45 % dans la bûche(2) et 45 % dans le pied du sapin(3) une simple tige métallique malléable non épointée,(4) de diamètre différent, selon le poids et la hauteur du sapin. Ceci évitant l'éclatement de ces deux même pièces par effet de coin, laissant un écart de 10% entre le pied (3) et le socle (2), permettant le redressage du sapin par torsion de cette même tige, sans que les bords du pied du sapin(3) ne viennent forcer sur le support bûche, (2) même si le pied n'est pas coupé bien horizontalement. Ce support bûche (2) étant d'une dimension adapté au poids et à la hauteur du sapin.

L'intérêt, une idée simple efficace à la porté de toute personne ni physique ni manuel, d'un prix de revient modique compte tenu du fait que chaque sapin doit être vendu avec son socle bûche non emmanché.

On comprendra mieux l'invention à l'aide de la description et des figures faites ci après, effectivement l'ensemble comporte essentiellement :
Figure 1 : Pied du sapin emmanché dans son support
Figure 2 : Vue éclatée non emmanché

Référence.
1) Perçage (1)
2) Socle bûche en bois (2)
3) Le tronc du sapin (3)
4) Une simple tige métallique non épointée (4)
5) Ecart entre le pied du sapin et le socle (5)

Figure 3
6) Possibilité de redressage malgré un sol non horizontal sans que le pied ne viennent forcer sur le socle (5), vue sur l'autre profil.

Seulement en France, il est à peu près vendu huit millions de sapins par an, lesquels ont presque tous un problème de verticalité. Imaginez l'application industrielle.

## Revendications

1. Dispositif permettant de maintenir un Sapin de Noël de toute taille brut de sciage droit, debout, sur une bûche en bois socle et pouvoir régler sa verticalité efficacement, **caractérisé en ce qu'**il comporte une simple tige métallique non épointée, (4) reliant le tronc du sapin (3) à sa bûche en bois socle (2). Suffisamment malléable pour permettre de régler la verticalité du sapin par torsion.

2. Procédé de fabrication du dispositif selon la revendication précédente, **caractérisé en ce que** l'on perce verticalement le tronc du sapin (3) ainsi que la bûche en bois socle (2) d'un diamètre adéquat et d'une certaine profondeur, provoquant une butée qui règle la distance d'introduction de la simple tige métallique (4).

3. Mise en place du dispositif selon la revendication **caractérisé en ce que** l'on introduit par glissage cette même simple tige (4) pour 45 % de sa longueur dans le perçage du support bûche (2) et 45 % dans le perçage du pied du sapin (3), laissant un écart de 10 % entre les deux parties ce qui permet la torsion de la tige sans que les bords du pied du sapin(3) ne vienne forcer sur la bûche (2). Même si ce pied n'est pas coupé bien horizontalement.

4. Dispositif selon la revendication **caractérisé en ce que** la tige métallique (4) est fixe dans le perçage de son support bûche (2) et dans le perçage du pied du sapin (3) par un emmanchement en glissage ajusté.

5. Dispositif selon la revendication **caractérisé en ce que** les tiges métalliques (4) ne sont pas en pointe évitant l'éclatement du bois du support (2) et du pied du sapin (3) par effet de coin lors de leur introduction.

6. Dispositif selon la revendication **caractérisé en ce que** l'épaisseur du support bûche (2) est suffisamment importante afin d'assurer un bon maintient de la tige métallique.(4)

7. Dispositif selon la revendication **caractérisé en ce que** la dimension du support bûche (2) est suffisamment importante afin d'assurer une bonne stabilité au sol en fonction de la hauteur et du poids du sapin.

8. Dispositif selon la revendication **caractérisé en ce que** les tiges métalliques (4) sont de différent diamètre permettant une résistance variables de torsion suivant le poids et la hauteur de la pièce à supporter.

## Revendications modifiées

### Revendications modifiées conformément à la règle 137(2) CBE.

**1.** Dispositif permettant de maintenir en position droite et verticale un sapin de Noël de toute taille, brut de sciage, sur un socle bûche en bois et de régler sa verticalité efficacement, **caractérisé en ce qu'**il comporte une simple tige métallique non pointue (4) reliant le tronc du sapin (3) au socle bûche en bois (2).

**2.** Dispositif selon la revendication 1, **caractérisé en ce que** le diamètre de la tige métallique (4) dépend de la résistance à la flexion nécessaire en fonction du poids et de la hauteur du sapin à supporter.

**3.** Dispositif selon les revendications 1 et 2, **caractérisé en ce que** la tige métallique (4) est suffisamment malléable pour permettre le réglage de la verticalité du sapin en déformant ladite tige (4).

**4.** Procédé de mise en oeuvre du dispositif selon les revendications 1 à 3, **caractérisé par** un perçage vertical pratiqué dans le tronc du sapin (3) et dans le socle bûche en bois (2), d'un diamètre adéquat et d'une profondeur précise, créant une butée qui règle la profondeur de pénétration de la tige métallique (4).

**5.** Procédé de mise en oeuvre préféré du dispositif selon les revendications 1 à 3, **caractérisé par** une introduction de la tige (4) à raison de a peu près 45 % de sa longueur dans le perçage du support bûche (2) et 45 % dans le perçage du pied du sapin (3), ce qui laisse un écart de 10 % entre les deux parties et permet la déformation de la tige sans que les bords du pied du sapin (3) ne viennent forcer sur la bûche (2), même si le pied du sapin n'est pas coupé bien horizontalement.

**6.** Dispositif selon les revendications 1 à 3, **caractérisé en ce que** la tige métallique (4) est introduite en force dans le perçage du socle bûche (2) et dans le perçage du pied du sapin (3), de façon à empêcher le sapin de pivoter.

**7.** Dispositif selon les revendications 1 à 3, **caractérisé en ce que** la tige métallique (4) n'est pas terminée en pointe, évitant ainsi tout risque d'éclatement du bois du support (2) et du pied du sapin (3) dû à l'effet de fendage au moment de son introduction.

**8.** Dispositif selon les revendications 1 à 7, **caractérisé par** l'utilisation d'un socle bûche (2) suffisamment épais pour garantir un bon maintien de la tige métallique.

**9.** Dispositif selon les revendications 1 à 7, **caractérisé par** l'utilisation d'un socle bûche (2) dont les dimensions sont suffisamment importantes pour assurer une bonne stabilité au sol en fonction de la hauteur et du poids du sapin.
